# FASCICULE DE BREVET EUROPEEN

(11) **EP 0 233 855 B1**
(45) Date de publication et mention de la délivrance du brevet: **16.01.1991**
(21) Numéro de dépôt: 87870017.8
(22) Date de dépôt: 05.02.1987
(51) Int. Cl.: F24H 9/20

(54) **Poêle à accumulation de chaleur**
Speicher-Heizofen
Storage heater

(30) Priorité: 13.02.1986 EP 86200201
(43) Date de publication de la demande: 26.08.1987
(73) Titulaire: ABES HEATING S.A., B-1620 Drogenbos (BE)
(72) Inventeur: André, Jacques, B-1410 Waterloo (BE)
(74) Mandataire: Bossard, Franz

(56) Documents cités:
- CH-A- 263 206
- DE-A- 1 817 126
- DE-C- 322 313
- FR-A- 897 890
- FR-A- 1 475 554

## Description

La présente invention se rapporte à un poêle à accumulation de chaleur comprenant un noyau en matière réfractaire, à grande capacité calorifique, traversé par des canaux ou pores communiquants, une enveloppe calorifique enrobant le noyau, une enceinte extérieure entourant l'enveloppe calorifuge, les canaux ou pores du noyau communiquant avec une ou plusieurs ouvertures à la partie supérieure du poêle obturées par un clapet composé d'une plaque mobile, dans lequel la plaque mobile du clapet est disposée au dessus de l'ouverture dans l'enveloppe calorifuge. La clapet peut être manipulé soit à la main soit au moyen d'un dispositif automatique. Un tel poêle à accumulation de chaleur est décrit, par exemple, dans le document FR-A-1 475 554.

Dans les poêles à accumulation de chaleur connus, les clapets sont fixés par apport à l'enceinte extérieure du poêle, soit que le siège du clapet se trouve solidaire de cette enceinte, soit que le clapet est actionné par un dispositif de déplacement ou de soulèvement solidaire de l'enceinte.

Les poêles à accumulation de chaleur de ce genre souffrent de l'inconvénient que les clapets ne tiennent plus étanches après un certain temps qui peut être même très court. Il est vrai que les clapets de tels poêles sont soumis à des sollicitations extrêmes: La température moyenne à l'intérieur du noyau accumulateur de chaleur peut varier au cours d'une journée entre 30°C à l'état déchargé et 500°C et davantage à la fin de la période de chauffage ou de charge. De ce fait, un soulèvement minime du clapet au début d'une période de décharge du poêle peut entraîner un échauffement extrêmement fort du clapet, responsable ensuite de déformations durables de ce dernier, de son siège, de sa suspension ou du dispositif de soulèvement ou de déplacement.

L'invention a pour but un poêle à accumulation de chaleur du genre décrit, comprenant un agencement ne présentant pas les inconvénients ci- dessus. Elle est caractérisée en ce que le clapet est maintenu sur ou dans un cadre indépendant, en ce que le cadre et le clapet reposent de manière flottante sur cette enveloppe et en ce que la plaque mobile est en un matériau réfractaire, conservant toute sa rigidité aux températures maxima du noyau.

L'invention est expliquée ci-après par rapport à quelques exemples d'exécution en se référant au dessin annexé. La figure 1 est une vue en perspective, partiellement découpée, d'un agencement de clapet suivant l'invention. La figure 2 en est un autre agencement. Les figures 3 et 4 ont trait à une variante.

A la figure 1, la partie supérieure d'un poêle à accumulation de chaleur est représentée en perspective, partiellement découpée. Dans un récipient parallélépipédique 1, on a représenté une enveloppe calorifuge 2 d'un noyau accumulateur de chaleur. Cette enveloppe 2 est, par exemple, en laine de roche souple d'un poids spécifique de 100 à 200 kg/m³. Une ouverture 3 dans l'enveloppe calorifique 2 communique avec des pores ou canaux dans un noyau accumulateur de chaleur, non visible sur le dessin. Cette ouverture 3, représentée en traits interrompus, est obturée par un clapet 4, mobile autour d'un axe 5. L'axe 5 est maintenu dans un cadre 6. Le cadre 6 et le clapet 4 reposent de manière flottante sur l'enveloppe calorifuge souple 2 et suivent donc automatiquement tout amaigrissement ou tassement de cette matière constituant l'enveloppe 2. Comme on le voit sur le dessin, figure 1, le cadre 6 ne recouvre pas complètement la surface supérieure de l'enveloppe calorifuge 2 mais est séparé des parois de l'enceinte extérieure 1 par un petit espace ou jeu 23. C'est pour cette raison qu'on peut dire qu'il repose de manière flottante sur l'enveloppe calorifuge 2. Le clapet 4 est actionné au moyen d'un dispositif approprié, par example un bilame. Dans l'exemple montré, un bilame est enroulé en hélice et est fixé d'un côté au clapet et de l'autre côté à une patte 10, solidaire du cadre 6. Cette hélice est composée de deux parties 7 et 8 de même longueur, soudées le long d'une soudure 9. Dans une des parties, en l'occurrence la partie 7, l'hélice a tendance à s'ouvrir lors d'un échauffement. Dans l'autre partie 8, l'hélice a tendance à se rétrécir lors d'un échauffement. De cette manière, le mouvement de l'extrémité de l'hélice 7,8, reliée au clapet 4 est compensé pour des variations de température ambiante et la position du clapet n'est pas influencée par cette température. La commande d'ouverture du clapet a lieu à l'aide d'une mise sous tension d'une résistance 11, par exemple enroulée autour de la partie 7 ou, comme montrée sur le dessin, placée à l'intérieur de la partie 7 seulement. La résistance 11 est maintenue mécaniquement au moyen d'un support, non représenté, solidaire soit du cadre 6, soit du clapet 4.

Le clapet 4 est composé de deux boîtiers latéraux 12 et 13 solidarisant entr'elles une plaque rectangulaire 14 en matière réfractaire vitrifiée, par exemple en vitro-céramique, et une couche calorifuge 15 disposée à l'extérieur de la plaque 14. La couche calorifuge est de préférence en un matériau à coefficient d'isolation thermique très élevé, par exemple en un matériau vendu sous la marque de fabrique MICROTHERM. Dans l'exécution suivant la figure 1, la fermeture étanche de l'ouverture 3 est réalisée au moyen de la plaque 14 qui repose directement sur l'enveloppe calorifuge 2 entourant l'ouverture 3.

Pour certaines qualités d'enveloppes calorifuges 2, une telle solution ne donne pas toutes les garanties d'étanchéité pendant une longue durée de vie. Une solution telle que montrée à la figure 2 permet d'atteindre une fiabilité parfaite. Suivant la figure 2, un clapet 16 semblable à celui de la figure 1 coulisse sur un cadre 17 en matériau réfractaire rigide, reposant de manière flottante sur l'enveloppe calorifuge souple. Dans ce cadre 17 sont découpées deux ouvertures 18 que le clapet 16 ferme progressivement lorsqu'il est déplacé au moyen d'un dispositif, non représenté, par exemple un dispositif à bilames. Les ouvertures 18 dans le cadre 17 ne sont pas délimitées par des arêtes parallèles aux arêtes du clapet 16, au moins du côté où a lieu la fermeture en fin de mouvement du clapet 16. L'inclinaison des arêtes des ouvertures 18 par rapport à l'arête de la plaque 14 du clapet 16 donne alors lieu à un mouvement de fermeture de ciseaux qui n'offre aucun risque d'accrochage entre arête de la plaque 14 et arêtes des ouvertures 18. Il va de soi que, en variante, la plaque 14 peut présenter une ou deux arêtes inclinées par rapport à la perpendiculaire à la direction de son mouvement, tandis que les arêtes des ouvertures 18 ou les arêtes d'une seule ouverture dans le cadre 17 sont perpendiculaires à la direction du mouvement du clapet.

La couche calorifique 15 recouvrant une plaque 14 a pour effet d'augmenter la température de cette plaque. Une autre couche calorifuge, non représentée, peut recouvrir les plages du cadre 17, non balayées par le mouvement de la plaque 14. De cette manière, la température de la plaque 14 approche la température qui règne à l'intérieur du noyau accumulateur de chaleur, mais les couches calorifuges empêchent ou, au moins limitent fortement un rayonnement des éléments 14 et 17. On obtient ainsi l'avantage que, notamment, la plaque 14 se trouve à une température uniforme. L'avantage principal de cette disposition se manifeste lors de la période initiale de décharge du poêle à accumulation de chaleur. A ce moment, l'ouverture très faible du clapet 4 ou 16 donne lieu à un échappement d'air très chaud. Comme le clapet se trouve déjà approximativement à la température de cet air, aucune modification due à une dilatation brusque de clapet ou de son cadre ou siège n'est à craindre, ni lors d'une ouverture unique, ni lors d'une succession d'ouvertures intermittentes. De plus, ni le clapet, ni son cadre ou siège ne sont sollicités par des chocs thermiques brutaux.

De préférence, la matière dont est composée la plaque 14 et le cadre 17 est un réfractaire non métallique, notamment en vitro-céramique dont le coefficient de dilatation linéaire est plus petit que 5.10-^{s} par °C (exemple: verre "pyrex" 3,6.10-⁶, verre vycor: 0,8.10-⁶). Toutefois, vu l'absence de chocs thermiques brutaux, il est possible, pour certaines applications, d'envisager des matériaux réfractaires à coefficient de dilatation plus grand. En présence d'un calorifugeage particulièrement soigne, par example lorsque la couche 15 déborde de la plaque 14, il est même possible d'utiliser de l'acier réfractaire pour fabriquer la plaque 14, à condition que sa résistance mécanique ne souffre pas trop à la température maximum du noyau.

La solution suivant la figure 1 peut servir aussi de principe à une exécution plus économique. Une telle variante est représentée à la figure 3. Un clapet 19 remplaçant le clapet 4 de la figure 1 est consituté essentiellement par un panneau 20 en un matériau isolant rigide, fibreux ou micro-poreux. Un tel matériau est par exemple de la laine de roche imprégnée d'un liant inorganique (exemple: silicate de soude) et pesant entre 100 et 400 kg_{/m3.}

Une rigidité plus forte du panneau 20 peut être obtenue en enfonçant des raidisseurs longitudinaux 21, 22 dans le matériau rigide, isolant du panneau 20. Ces raidisseurs 21, 22 sont disposés, de préférence,, dans des zones du panneau 20 restant relativement froides lors du mouvement du clapet 19. Ils peuvent être, par exemple, en tôle d'acier et présenter, éventuellement, des découpes pour former des lamelles pliées en forme de crochets, destinés à s'enfoncer dans la matière du panneau 20. Une telle exécution de raidisseur à lamelles en crochets est montrée à la figure 4. Ces crochets s'enfoncent dans la matière du panneau 20 lors d'un mouvement de pivotement. Les raidisseurs 21, 22 permettant la solida- risation facile du clapet 19 avec, notamment, un cadre flottant 6 ou un dispositif de soulèvement de clapet 7, 8, 11 selon la figure 1.

Le cadre flottant 6 (figure 1) peut également être en tôle d'acier et comprendre un dispositif approprié, non montré, permettant le pivotement du clapet 19.

## Revendications

1. Poêle à accumulation de chaleur comprenant un noyau en matière réfractaire, à grand capacité calorifique, traversé par des canaux ou pores communiquants, une enveloppe calorifuge (2) enrobant le noyau, une enceinte extérieure (1) entourant l'enveloppe calorifuge (2), les canaux ou pores du noyau communiquant avec une ou plusieurs ouvertures (3, 18) à la partie supérieure du poêle obturées par un clapet (4) composé d'une plaque (14) mobile, dans lequel la plaque mobile (14, 20) du clapet (4, 16, 19) est disposée au dessus de l'ouverture (3, 18) dans l'enveloppe calorifuge (2), caractérisé en ce que le clapet (4, 16, 19) est maintenu sur ou dans un cadre indépendant (6, 17), en ce que le cadre (6, 17) et le clapet (4,16,19) reposent de manière flottante sur cette enveloppe (2) et en ce que la plaque mobile (14, 20) est en un matériau réfractaire, conservant toute sa rigidité aux températures maxima du noyau.

2. Poêle à accumulation suivant la revendication 1, caractérisé en ce que le clapet (4, 16, 19); comprend une couche calorifuge (15) recouvrant l'extérieur de la plaque mobile (14, 20).

3. Poêle suivant une des revendications 1 ou 2, caractérisé en ce que un dispositif de déplacement ou de soulèvement (7, 8), relié au clapet (4, 16, 19) est solidarisé avec un cadre (6, 17) du clapet.

4. Poêle suivant la revendication 1, caractérisé en ce que la plaque (14) du clapet (4, 16, 19) et/ou le cadre (17) sur lequel coulisse la plaque (14) du clapet (4, 16, 19) sont en un matériau réfractaire, non métallique dont le coefficient de dilatation est inférieur à 5.10-⁶ par °C.

5. Poêle suivant une des revendications précédentes, caractérisé en ce que l'arête ou les arêtes de la plaque mobile (14) du clapet (16) sont inclinées par rapport à l'arête ou les arêtes de l'ouverture (18) de manière à definir un mouvement de ciseaux au moment de la fermerture de l'ouverture (18) par le clapet (16).

6. Poêle suivant une des revendications précédentes, caractérisé en ce que le clapet (19) est formé essentiellement par un panneau (20) en un isolant rigide, fibreux ou micro-poreux.

7. Poêle suivant la revendication 6, caractérisé en ce que le panneau (20) est équipé de raidisseurs (21, 22).

## Patentansprüche

1. Speicher-Heizofen bestehend aus einem Kern aus feuerfestem Material mit grossem Wärmespeichervermögen, der von Kanälen oder untereinander in Verbindung stehender Poren durchdrungen ist, aus einem den Kern umschliessenden, wärmedämmenden Mantel (2), und aus einer, den wärmedämmenden Mantel (2) umgebenden, äusseren Hülle (1) wobei die Kanäle oder Poren mit einer oder mehreren, am oberen Teil des Speicher-Heizofens vorgesehenen Öffnungen (3, 18) in Verbindung stehen, die durch eine, aus einer beweglichen Platte (14, 20) bestehenden Klappe (4) verschlossen sind, wobei die bewegliche Platte (14, 20) der Klappe (4, 16, 19) über der Öffnung (3, 18) im wärmedämmenden Mantel (2) angeordnet ist, dadurch gekennzeichnet, dass die Klappe (4, 16, 19) auf oder in einem Rahmen (6, 17) festgehalten wird, dass Rahmen (6, 17) und Klappe (4, 16, 19) schwimmend auf dem wärmedämmenden Mantel (2) ruhen, und dass die bewegliche Platte (14, 20) aus einem feuerfesten Material besteht, das bei der Maximaltemperatur des Kerns seine volle Starrheit beibehält.

2. Speicher-Heizofen nach Anspruch 1, dadurch gekennzeichnet, dass die Klappe (4, 16, 19) mit einer, die Aussenfläche der Platte (14, 20) abdeckenden, wärmedämmenden Schicht versehen ist.

3. Speicher-Heizofen nach Anspruch 1 oder 2, dadurch gekennzeichnet, dass eine mit der Klappe (4, 16, 19) verbundene Verschiebe- oder Lüftungsvorrichtung (7, 8) am Rahmen (6, 17) befestigt ist.

4. Speicher-Heizofen nach Anspruch 1, dadurch gekennzeichnet, dass die Platte (14) der Klappe (4, 16, 19) und/oder der Rahmen (17) auf welchem die Platte (14) der Klappe (4, 16, 19) gleitet aus einem feuerfesten, nicht metallischen Material besteht dessen Ausdehnungskoeffizient kleiner als 5.10-⁶ pro °C ist.

5. Speicher-Heizofen nach einem der vorhergehenden Ansprüche, dadurch gekennzeichnet, dass die Kante oder die Kanten der beweglichen Platte (14) der Klappe (16) gegenüber der Kanten der Öffnung (18) geneigt sind, sodass während der Schliessung der Öffnung (18) durch die Klappe (16) eine Scherbewegung bestimmt wird.

6. Speicher-Heizofen gemäss einer der vorhergehenden Ansprüche, dadurch gekennzeichnet, dass die Klappe (19) im wesentlichen aus einer Platte (20) aus starrem, wärmedämmendem, fibrigem oder mikro-porösem Material besteht.

7. Speicher-Heizofen gemäss Anspruch 6, dadurch gekennzeichnet, dass die Platte (20) mit Versteifern (21, 22) ausgestattet ist.

## Claims

1. Storage heater comprising a core of refractory material of high thermal capacity, through which pass communicating conduits or pores, a heat-insulating jacket (2) enveloping the core, and an outer casing (1) surrounding the heat-insulating jacket (2) the conduits or pores of the core communicating with one or more orifices (3, 18) located in the upper part of the heater and closed by a shutter (4) composed of a movable plate (14), the movable plate (14, 20) of the shutter (4, 16, 19) being arranged above the orifice (3, 18) in the heat-insulating jacket (2), characterized in that the shutter (4, 16, 19) is held on or in an independent frame (6, 17), in that the frame (6, 17) and the shutter (4, 16, 19) rest in a floating manner on this jacket (2), and in that the movable plate (14, 20) is made of a refractory material, preserving its entire rigidity at the maximum temperatures of the core.

2. Storage heater according to Claim 1, characterized in that the shutter (4, 16, 19) has a heat-insulating layer (15) covering the outside of the movable plate (14, 20).

3. Storage heater according to one of Claims 1 or 2, characterized in that a displacing or lifting device (7, 8) connected to the shutter (4, 16, 19) is fixed to a frame (6, 17) of the shutter.

4. Storage heater according to Claim 1, characterized in that the plate (14) of the shutter (4, 16, 19) and/or the frame (17) on which the plate (14) of the shutter (4, 16, 19) slides are made of a non-metallic refractory material of which the coefficient of expansion is below 5.10-⁶ per °C.

5. Storage heater according to one of the preceding claims, characterized in that the edge or edges of the movable plate (14) of the shutter (16) are inclined relative to the edge or edges of the orifice (18), so as to define a scissor movement at the moment when the orifice (18) is closed by the shutter (16).

6. Storage heater according to one of the preceding claims, characterized in that the shutter (19) is formed essentially by a panel (20) made of a rigid fibrous or microporous insulator.

7. Storage heater according to Claim 6, characterized in that the panel (20) is equipped with stiffeners (21, 22).
